# FASCICULE DE BREVET EUROPEEN

(11) **EP 2 303 081 B1**
(45) Date de publication et mention de la délivrance du brevet: **04.01.2012**
(21) Numéro de dépôt: 09761893.8
(22) Date de dépôt: 13.05.2009
(51) Int. Cl.: A47K 10/32, A47K 10/24

(54) **APPAREIL DISTRIBUTEUR DE MATERIAUX D'ESSUYAGE PREDECOUPES**
VORRICHTUNG ZUR AUSGABE VON VORGESCHNITTENEM WISCHMATERIAL
PRE-CUT WIPING MATERIAL DISPENSING APPARATUS

(30) Priorité: 21.05.2008 FR 0853284
(43) Date de publication de la demande: 06.04.2011
(73) Titulaire: Granger, Maurice, 42270 Saint-Priest-en-Jarez (FR)
(72) Inventeur: Granger, Maurice, 42270 Saint-Priest-en-Jarez (FR)
(74) Mandataire: Dupuis, François
(86) Numéro de dépôt international: PCT/FR2009/050876
(87) Numéro de publication internationale: WO 2009/150342

(56) Documents cités:
- US-A- 1 514 399
- US-A- 3 974 947

## Description

L'invention se rattache au secteur technique des appareils distributeurs de matériaux d'essuyage du type essuie-main, papier toilette, essuie-tout et similaires.

Le Demandeur travaille depuis de très longues années dans ce domaine spécifique et a été amené à déposer plusieurs dizaines de brevets sur des appareils de ce type avec coupe automatique ou semi-automatique et par simple tirage de l'extrémité de la bande de matériau sortant de l'appareil.

La bande de matériau peut être enroulée en bobine et il est alors nécessaire d'agencer l'appareil avec un dispositif de coupe automatique permettant la découpe de la bande selon un format prédéterminé, tout en autorisant la mise en place de l'extrémité de la bande hors de l'appareil pour tirer et découper un format suivant de matériau d'essuyage.

Dans cette configuration, la bande de matériau est uniforme sans prédécoupage à la fabrication et l'enroulement.

Le Demandeur s'est aussi intéressé à la conception d'appareil distributeur de matériau d'essuyage en position prépliée en accordéon, mais avec des configurations et agencements complexes.

Il est par ailleurs connu pour du papier d'essuyage du type essuie-tout d'avoir une bobine avec le matériau prédécoupé selon un format établi. Ces bobines sont généralement enroulées sur un manchon support qui peut le cas échéant, être monté sur un appareil dérouleur simplifié avec deux embouts pénétrant dans le manchon et un socle de fixation.

On connaît par le brevet US 1 514 399 un appareil distributeur de matériau d'essayage conformément au préambule de la revendication 1.

La démarche du Demandeur a été de s'intéresser à la conception d'un appareil distributeur simplifié de bandes de matériau d'essuyage prédécoupées pouvant être en bobine ou pliées en Z.

Le Demandeur a voulu réaliser un appareil distributeur simple, peu coûteux, sans système de coupe de par les conditions de présentation des matériaux prédécoupés en bobine ou pliés en Z.

Le but recherché était de réaliser un appareil distributeur compact et silencieux, à chargement aisé, et applicable en particulier à ces deux cas.

La solution apportée par le Demandeur répond à ces différents objectifs.

L'appareil distributeur de matériau d'essuyage est remarquable en ce que
- le couvercle est articulé avec des moyens de verrouillage,
- la face intérieure du couvercle est aménagée avec une forme (6) en saillies ayant une forme curviligne
- le dispositif (D) assurant les fonctions de chargement, de guidage, et de mise en forme anti-plis est articulé par rapport au carter,
- le dispositif inclut des formes (8) - (10a) curviligne susceptible d'entourer la forme (6) établie sur le couvercle lors de la fermeture du dit couvercle, les dites formes (6) - (8) - (10a) étant concentriques,
- la bande de matériau est prédécoupée,
- le dispositif comprend dans la partie basse de l'appareil à l'endroit de sortie du matériau des butées (17) (18) opposées de par et d'autre de la bande de matériau en assurant la séparation d'un format de bande par rapport à la ligne de prédécoupe en regard de la bande.

Selon une caractéristique optionnelle de l'invention, l'appareil distributeur de matériaux d'essuyage est remarquable en ce que le dispositif de chargement, de guidage et de mise en forme anti-plis de la bande de matériau prédécoupé comprend une seule pièce assurant lesdites fonctions.

Selon une autre caractéristique optionnelle de l'invention, l'appareil distributeur de matériaux d'essuyage est remarquable en ce que le dispositif de chargement, de guidage et de mise en forme anti-plis de la bande de matériau prédécoupé comprend une plaque de chargement et de guidage de la bande de matériau et une plaque de mise en forme anti-plis.

Pour fixer l'objet de l'invention illustrée d'une manière non limitative aux figures des dessins où :
- la figure 1 est une vue en perspective de ¾ de l'appareil distributeur selon l'invention dans une première version en position fermeture.
- les figures 2A et 2B sont des vues selon la figure 1 de l'appareil en position ouverte avec le volet intermédiaire en position fermée (figure 2A) ou ouverte (figure 2B).
- la figure 3A est une vue en coupe de l'appareil de côté en position ouverte selon la figure 2B.
- la figure 3B est une vue en coupe de l'appareil selon la figure 2A en position ouverte montrant le passage de la bande de matériau.
- la figure 3C est une vue en coupe de l'appareil en position fermée montrant le passage de la bande de matériau.
- la figure 4 est une vue de face de l'appareil et de mise en forme de la bande de matériau tirée par l'opérateur en sortie de l'appareil.
- la figure 5 est une vue en perspective de ¾ de l'appareil distributeur selon l'invention dans une seconde version.
- la figure 6 est une vue en perspective de ¾ de l'appareil distributeur selon l'invention, le capot étant décalé, avec un aménagement pour la distribution de bandes de matériaux prédécoupées.
- la figure 7 est une vue selon la figure 6 avant montage montrant les mécanismes et les moyens de guidage de la bande de matériau.
- la figure 8 est une vue de côté et en coupe de l'appareil distributeur en situation d'ouverture du couvercle.
- la figure 9 est une vue de côté selon la figure 8, le couvercle étant fermé.
- la figure 10 est une vue de face illustrant le positionnement des différents moyens de mise en forme anti-plis de la bande de matériau prédécoupée.
- la figure 11 est une vue selon la figure 10 montrant le déroulement de la bande de matériau prédécoupée.
- la figure 12 est une vue de côté en variante de l'appareil distributeur, la bobine de matériaux étant positionnée différemment à l'inverse de la figure 6.

Afin de rendre plus concret l'objet de l'invention, on le décrit maintenant d'une manière non limitative illustrée aux figures des dessins.

L'appareil distributeur de matériaux d'essuyage est référencé dans son ensemble par (A) et permet la distribution de bandes de matériaux prédécoupées, en bobine ou pliées en Z. Il comprend un carter (1) de forme parallélépipédique formant réceptacle avec une plaque de fond (1a), une paroi horizontale inférieure (1b) et des parois latérales (1c) et un couvercle (2) articulé avec moyens de verrouillage (3).

Selon l'invention, le carter et le couvercle sont aménagés avec des formes en découpe centrale pour autoriser la sortie de la bande de matériau tirée par l'opérateur. L'appareil comprend un dispositif (D) de chargement, de guidage et de mise en forme anti-plis de la bande de matériau prédécoupée tirée pour être évacuée à la base de l'appareil. Le dispositif est établi et conçu selon une première variante à partir d'une seule pièce qui assure les différentes fonctions de chargement, de guidage et de mise en forme anti-plis en coopération avec le couvercle aménagé avec des formes complémentaires comme représenté aux figures 1 à 4. Le dispositif (D) selon une seconde variante est conçu avec d'une part une plaque de chargement et de guidage et d'autre part une plaque de mise en forme anti-plis en coopération avec le couvercle aménagé avec des formes complémentaires comme représenté aux figures 5 à 12.

On décrit ci-après chacune des variantes aux figures précitées qui s'appliquent aussi bien à la distribution de matériaux prédécoupés enroulés en bobine ou pliés. En fonction de la nature de la bande de matériau d'essuyage en bobine ou pliée, on peut sans modifier le concept de l'invention avoir un carter assurant la réception des deux types de matériaux, ou le carter peut être aménagé en volume selon la présentation du matériau prédécoupé en bobine ou plié de la bande de matériau. Préalablement, on fera référence à la conception et réalisation du carter de l'appareil qui peut présenter des caractéristiques communes selon les variantes.

Dans la version de distribution de bandes de matériaux enroulées en bobine, illustrée pour la seconde variante et non illustrée dans la première variante, les parois latérales (1c) du carter dans la version de distribution de bandes de matériaux enroulées en bobine, comprennent chacune une languette flexible (1d) support d'embout (2) pour réceptionner et s'engager dans le mandrin (3) de la bobine (B) de matériaux d'essuyage.

Dans la mise en oeuvre de la première variante, figures 1 à 4, la plaque de fond horizontale (le) reçoit la pile de matériaux prédécoupés pliés en Z à distribuer ou une bobine de matériaux prédécoupé.

Dans la mise en oeuvre de la seconde variante, figure 5 à 12, la plaque de fond présente une découpe centrale (1f) dans sa partie avant. En décalage arrière de ladite découpe centrale (1f) est prévue, rapportée ou obtenue par moulage, une paroi transversale (1g) délimitant le positionnement de la bobine de matériau en empêchant l'accès à l'intérieur du réceptacle formé par le carter ainsi agencé.

Dans sa partie avant, ce dernier reçoit un couvercle (4) articulé sur des axes (5) de liaison disposés sur les parois latérales du carter. Le couvercle présente ainsi une paroi avant (4a) avec une découpe (4b) disposée très exactement en regard de la découpe centrale (1f) formée sur le carter et permettant le passage de la bande de matériau, et son tirage par l'utilisateur. La paroi supérieure (1b) du couvercle est agencée avec une languette de verrouillage (5) en position de fermeture. Selon une disposition essentielle à l'invention, dans les deux variantes, la partie interne (4a1) de la paroi avant est agencée avec une forme (6) en saillie destinée à participer au guidage et à la mise en forme anti-plis du matériau tiré en étroite combinaison avec le dispositif (D) de chargement, de guidage et de mise en forme anti-plis de la bande de matériau tirée par l'opérateur.

Il convient dès lors de décrire les deux mises en oeuvre dudit dispositif (D) illustré aux figures 1 à 4 d'une part et 5 à 12 d'autre part.

Dans le premier cas, ledit dispositif (D) est réalisé sous la forme d'une plaque unique (7) monobloc et susceptible de venir sur la partie avant du carter (1) et de l'obturer par verrouillage en position. A cet effet, cette plaque unique (7) formant volet est agencée dans sa partie supérieure avec une forme bombée (7a) ou arrondie établie selon une configuration curviligne en léger débordement de part et d'autre de l'épaisseur de la paroi de la plaque. Cela permet le passage et l'appui du matériau prédécoupé plié en Z ou issu de la bobine prédécoupée située dans la partie arrière du carter. Latéralement, la plaque (7) présente sur une ou ses deux chants (7b) une forme en saillie venant se crocheter contre la ou les parois intérieures latérales du carter pour verrouillage. On a ainsi représenté en variante figure (2b) une forme en crochet (7c) intérieure permettant ce verrouillage, et obtenue lors du moulage du carter. Le volet (7) est articulé à sa base par les axes (5) pénétrant dans des ouvertures formées sur les parois latérales du carter. A l'avant, comme représenté figure 2A, le volet (7) présente une forme (8) en saillie de configuration curviligne qui est susceptible d'entourer la forme complémentaire (6) établie sur la paroi intérieure du couvercle en définissant entre elles un passage (P) de la bande de matériau. La forme (8) présente un aspect en fer à cheval et s'emboîte parfaitement autour de la forme (6), les deux ayant la même épaisseur en prenant en quelque sorte en sandwich la bande de matériau d'essuyage. Celle-ci est donc parfaitement guidée d'une part par la partie bombée supérieure du volet (7) et ensuite entre les formes (8 et 6). Ainsi qu'il apparaît figure 1, de par l'ouverture formée sur le couvercle, la bande de matériau tirée se trouve à plat et sans plis lors du passage entre les formes (6 - 8). Dans sa partie basse, l'appareil à l'endroit de sortie de la bande de matériau sont disposées des butées (17 - 18) opposées de part et d'autre de la bande de matériau assurant la séparation d'un format de bande par rapport à la ligne de pré découpe en regard de la bande. Par ailleurs, l'ouverture pour tirer la bande de matériau est en amont de la séparation des formats de bandes de matériau.

On constate ainsi que dans cette première variante, l'appareil ne comprend que trois composants, le carter, le couvercle et le dispositif (D) constitué d'une seule plaque (7) assurant les différentes fonctions de chargement, de guidage et de mise en forme anti-plis de la bande de matériau. Ces trois composants sont réalisés en matériau plastique et peuvent être assemblés par simple encliquetage sans élément extérieur de vissage ou similaire. En situation de fermeture de l'appareil, la paroi avant du couvercle est parallèle à la plaque (7) laissant un passage à la bande de matériau permettant par tirage son déplacement et sa sortie par le bas avant de l'appareil. Si le matériau est établi dans une configuration prédécoupée pliée, la configuration du plié permet l'acheminement du matériau au-dessus du dispositif sur la partie carter supérieure (7a) puis la sortie format par format.

Dans le cas d'une bobine de matériau prédécoupée, la retenue et le passage de la bande de matériau entre les formes complémentaires (6-8) permettent, en combinaison avec les butées (17 - 18) latérales, la séparation d'un format de matériau et successivement. Ces butées en contact avec le matériau provoquent un effet de retenue et entraînent la séparation du format de bande par déchirement progressif à partir des extrémités de la ligne de pré découpe et ainsi la séparation totale du format de bande par rapport au reste de la bande de matériau.

Il y a lieu de se référer à la seconde variante de réalisation illustrée figure 5 à 12. Dans cette mise en oeuvre, le dispositif (D) inclut deux moyens : une plaque de chargement et de guidage (9) et une plaque de mise en forme anti-plis (10).

Le couvercle (4) est agencé de part et d'autre de la découpe (4b) avec deux formes (6) identiques en saillie et surépaisseur ayant une configuration par exemple triangulaire et définissant à la base de cette forme une configuration curviligne (6a). Ces deux formes (6a) sont susceptibles de par leur face apparente pleine de constituer des plans d'appuis et de glissement à plat de la bande de matériau tirée et participant à sa mise en forme en sortie d'appareil. L'épaisseur de ces formes (6a) est de l'ordre de 2 à 3 mm environ.

Le dispositif (D) comprend une plaque de chargement (9) articulée par rapport au carter et présentant à son extrémité supérieure dans laquelle est positionné un rouleau de renvoi (11), et une plaque (10) de mise en forme anti-plis de la bande de matériau prédécoupée en bobine ou pliée en Z disposée à l'avant de la plaque de chargement dans un plan parallèle et en rappel élastique par rapport à cette dernière.

Plus spécifiquement, la plaque de chargement (9) est articulée à sa base (9a) sur des axes pivots (12) par rapport aux parois latérales (1c) du carter et se trouve dans le plan longitudinal du carter. Cette plaque (9) est articulée à l'encontre d'un moyen de rappel (13) du type ressort dans un mouvement de pivotement vers l'avant pour accompagner l'effort de traction lors du tirage de la bande de matériau prédécoupée par l'utilisateur. La fixation du moyen de rappel s'effectue par une extrémité (13-1) sur l'une des parois latérales du carter ou le cas échéant sur la plaque de fond. L'autre extrémité (13-2) du moyen de rappel est fixée sur la plaque de chargement. De plus, la plaque (9) de chargement présente une découpe centrale (9b) en correspondance directe avec les découpes (1f) et (4b) précitées établies sur le carter et sur le couvercle. La plaque de chargement (9) présente dans sa partie supérieure des languettes (9c) flexibles entres lesquelles est disposé le rouleau de renvoi (11). Ce dernier se trouve donc en partie supérieure et en contact avec la bande de matériau en provenance en bobine, ou du matériau plié en Z en cours de déroulement. Avantageusement, pour un meilleur guidage, le rouleau de renvoi (11) est établi dans une configuration curviligne, ainsi arquée à ses extrémités pour permettre la traction de la bande de matériau à droite ou à gauche par l'utilisateur. La plaque (10) de mise en forme anti-plis de la bande de matériau se trouve devant la plaque de chargement (9) dans un plan parallèle à celle-ci, en laissant un espace (e) intercalaire entre elles. Cette plaque de mise en forme anti-plis est fixée de manière élastique par rapport à la plaque de chargement à l'encontre des moyens de rappels (14) montés sur des axes de liaison (15) ou équivalents fixés à partir de la plaque de chargement. Ainsi, la plaque de mise en forme anti-plis qui constitue le plan d'appui à plat de la bande de matériau prédécoupé après passage sur le rouleau et de renvoi, est susceptible d'un déplacement élastique contrôlé par rapport à la plaque de chargement en fonction des efforts de traction et de tension sur la bande de matériau tirée. En outre, et selon une caractéristique de l'invention, ladite plaque de mise en forme anti-plis (10) présente une forme supérieure en demi-lune (10a) ou curviligne pour le passage de la bande de matériau prédécoupé et son orientation vers la sortie de l'appareil. Cette forme en demi-lune est complémentaire aux formes curvilignes établies sur les parties en saillie sur la face intérieure du couvercle en s'emboîtant entre elles et laissant un passage (P) pour la bande de matériau. On comprend ainsi qu'en situation de fermeture de l'appareil, la plaque de mise en forme anti-plis vient en appui contre la face intérieure du couvercle pour définir une trace et guidage de sortie de la bande de matériau.

L'épaisseur de la plaque de mise en forme anti-plis est identique à celle des parties en saillie de sorte à avoir un bon emboîtement. En situation de fermeture du couvercle, un passage (P) de 3 à 5 mm par exemple est établi entre les bordures respectives curvilignes des parties en saillie et de la forme en demi-lune de la plaque de mise en forme anti-plis pour autoriser le passage et le glissement de la bande de matériau. Les moyens de rappel (14) permettent par détente élastique une mise en pression de la plaque de mise en forme anti-plis contre la face intérieure du couvercle avec une légère pression.

La plaque de mise en forme anti-plis permet par mise à plat le glissement de la bande de matériau lors de la sortie de l'appareil.

L'effort de traction va assurer en fin de passage la séparation d'une bande par rapport au reste de la bobine grâce aux deux butées (17- 18). Les différentes découpes formées sur le couvercle, la plaque de chargement et la plaque de mise en forme anti-plis permettent la prise du matériau par l'utilisateur.

Sans sortir du cadre de l'invention, est représentée figure 12 une variante d'exécution dans laquelle la bobine de matériaux prédécoupés est positionnée en sens inverse de la position illustrée précédemment. La bobine de matériaux est montée sur des bras (16) articulés élastiquement par des moyens de rappel (19) pour venir toujours en appui du rouleau de renvoi. Le basculement des bras support de la bobine s'effectue selon la flèche (F1) et le déroulement de la bande selon la flèche (F2).

Par ailleurs, et selon une disposition essentielle de l'invention, on peut envisager le réglage dimensionnel de sortie de la bande de matériau. Pour cela, les deux butées (17-18) sont disposées symétriquement par rapport à la zone de passage et sortie de bande de matériau. Ces butées sont disposées près de la partie inférieure avant de l'appareil et coulissent par rapport à son chant. Ces butées sont aussi adaptées sur l'appareil dans la configuration des différentes variantes.

La solution apportée par l'invention est très pratique, peu coûteuse et d'une grande simplicité d'utilisation.

Elle s'applique à différents types de présentation de la bande de matériau prédécoupé, soit en bobine, soit pliée en Z.

L'appareil peut être réalisé en matière plastique, ou sous forme de carton en emballage perdu.

## Revendications

1. Appareil distributeur de matériau d'essuyage du type comprenant un carter (1) formant réceptacle avec une plaque de fond (1a), une paroi horizontale inférieure (1b) et des parois latérales (1c) ainsi qu'un couvercle (4), et comprenant un dispositif (D) assurant des fonctions de chargement de guidage et de mise en forme anti-plis de la bande de matériau tirée pour être évacuées vers l'avant et partie basse de l'appareil, le dispositif incluant des formes laissant un passage pour la bande de matériau tirée et le matériau d'essuyage se trouvant à l'état de bobine ou plié en « Z », l'appareil distributeur de matériau d'essuyage étant **caractérisé en ce que**
- le couvercle est articulé avec des moyens de verrouillage,
- la face intérieure du couvercle est aménagée avec une forme (6) en saillies ayant une forme curviligne
- le dispositif (D) assurant les fonctions de chargement, de guidage, et de mise en forme anti-plis est articulé par rapport au carter,
- le dispositif inclut des formes (8) - (10a) curviligne susceptible d'entourer la forme (6) établie sur le couvercle lors de la fermeture du dit couvercle, les dites formes (6) - (8) - (10a) étant concentriques,
- la bande de matériau est prédécoupée,
- le dispositif comprend dans la partie basse de l'appareil à l'endroit de sortie du matériau des butées (17) (18) opposées de part et d'autre de la bande de matériau en assurant la séparation d'un format de bande par rapport à la ligne de prédécoupe en regard de la bande.

2. Appareil, selon la revendication 1, **caractérisé en ce que** le dispositif (D) de chargement, de guidage et de mise en forme anti-plis de la bande de matériau prédécoupé comprend une seule pièce (7) assurant lesdites fonctions.

3. Appareil, selon la revendication 1. **caractérisé en ce que** le dispositif (D) de chargement, de guidage et de mise en forme anti-plis de la bande de matériau prédécoupé comprend une plaque de chargement et de guidage de la bande de matériau et une plaque (10) de mise en forme anti-plis.

4. Appareil selon la revendication 2, **caractérisé en ce que** le dispositif (D) comprend une plaque unique (7) articulée par rapport au carter et se verrouillant en position, ladite plaque (7) présentant une forme bombée (7a) établie selon une configuration curviligne en débordement par rapport à l'épaisseur de la plaque, et **en ce que** ledit volet présente une forme (8) en saillie de configuration curviligne susceptible d'entourer après fermeture du couvercle sur le carter, la forme complémentaire (6) curviligne établie sur la paroi intérieure du couvercle en définissant un passage (P) de la bande de matériau.

5. Appareil, selon la revendication 4, **caractérisé en ce que** la forme (8) a la configuration d'un fer à cheval.

6. Appareil, selon la revendication 4, **caractérisé en ce que** la plaque (7) présente sur au moins un de ses chants une saillie se fixant sur la partie intérieure du carter aménagé avec un moyen de verrouillage (1h).

7. Appareil, selon la revendication 3, **caractérisé en ce que** la plaque de mise en forme anti-plis (10) est disposée à l'avant de la plaque de chargement (9) dans un plan parallèle et en rappel élastique par rapport à cette dernière, et **en ce que** la plaque de mise en forme (10) et la face intérieure du couvercle sont aménagées avec des formes (6-10a) complémentaires susceptibles de s'emboîter dans une configuration curviligne en laissant le passage et le guidage de la bande de matériau tirée,
et **en ce que** la plaque de chargement (9) comprend dans sa partie supérieure un rouleau de renvoi (11) de la bande de matériau en vue de son introduction entre la plaque de mise en forme et le couvercle en vue de sa sortie.

8. Appareil distributeur, selon la revendication 7, **caractérisé en ce que** la plaque de fond présente une découpe centrale (1f) dans sa partie avant, et en décalage arrière de ladite découpe centrale est prévue une paroi transversale (1g) délimitant le positionnement de la bobine de matériau,
et **en ce que** le couvercle présente une paroi avant (4a) avec une découpe (4b) disposée en regard de la découpe centrale (1e) formée sur le carter et permettant le passage des doigts pour la prise du matériau.

9. Appareil distributeur, selon l'une quelconque des revendications 7 et 8, **caractérisé en ce que** la partie interne (4a1) de la paroi avant comporte de part et d'autre de la découpe (4b) deux formes (6) identiques en saillie et surépaisseur ayant une configuration géométrique et définissant à la base de cette forme une configuration curviligne (6a),
et **en ce que** les deux formes (6) sont susceptibles de par leur face apparente pleine de constituer des plans d'appuis et de glissement de la bande de matériau tirée en sortie d'appareil.

10. Appareil distributeur, selon la revendication 7, **caractérisé en ce que** la plaque de chargement (9) est articulée à sa base sur des axes pivots par rapport aux parois latérales (1c) du carter et se trouve dans le plan longitudinal du carter,
et **en ce que** cette plaque (9) est articulée à l'encontre d'un moyen de rappel (13) dans un mouvement de pivotement vers l'avant pour accompagner l'effort de traction lors du tirage de la bande de matériau par l'utilisateur,
et **en ce que** la fixation du moyen de rappel s'effectue par une extrémité (13-1) sur l'une des parois du carter,
et **en ce que** l'autre extrémité (13-2) du moyen de rappel est fixée sur la plaque de chargement,
et **en ce que** la plaque (10) de chargement présente une découpe centrale en correspondance avec les découpes (1f) et (4b) établies sur le carter et sur le couvercle.

11. Appareil distributeur, selon l'une quelconque des revendications 7 et 10, **caractérisé en ce que** la plaque de chargement (10) présente dans sa partie supérieure des languettes (10c) flexibles entres lesquelles est disposé le rouleau de renvoi (11),
et **en ce que** ce dernier se trouve donc en partie supérieure et en contact avec la bande de matériau.

12. Appareil distributeur, selon la revendication 11, **caractérisé en ce que** le rouleau de renvoi (11) est établi dans une configuration curviligne, arquée à ses extrémités pour permettre la traction de la bande de matériau à droite ou à gauche par l'utilisateur.

13. Appareil distributeur, selon la revendication 7, **caractérisé en ce que** la plaque (9) de mise en forme anti-plis de la bande de matériau se trouve devant la plaque de chargement (10) dans un plan parallèle à celle-ci, en laissant un espace (e) intercalaire entre elles,
et **en ce que** cette plaque de mise en forme anti-plis est fixée de manière élastique par rapport à la plaque de chargement à l'encontre des moyens de rappels (14) montés sur des axes de liaison (15) fixés à partir de la plaque de chargement.

14. Appareil distributeur, selon l'une quelconque des revendications 7 et 13, **caractérisé en ce que** la plaque de mise en forme anti-plis (10) présente une forme supérieure en demi-lune (10a) ou curviligne pour le passage de la bande de matériau et son orientation vers la sortie de l'appareil,
et **en ce que** cette forme en demi-lune est complémentaire aux formes curvilignes établies sur les parties en saillie sur la face intérieure du couvercle en s'emboîtant entre elles et laissant un passage (P) pour la bande de matériau,
et **en ce que** la plaque de mise en forme anti-plis vient en appui contre la face intérieure du couvercle pour définir une trace et guidage de sortie de la bande de matériau.

15. Appareil distributeur, selon l'une quelconque des revendications 13 et 14, **caractérisé en ce que** les moyens de rappel (14) permettent par détente élastique une mise en pression de la plaque de mise en forme anti-plis contre la face intérieure du couvercle avec une légère pression.

16. Appareil distributeur, selon la revendication 1, **caractérisé en ce que** la bande de matériau est une bobine, dont le mandrin est disposé entre des languettes flexibles formées sur les parois latérales du carter.

17. Appareil distributeur, selon la revendication 1, **caractérisé en ce que** la bobine de matériaux est montée sur des bras (16) articulés élastiquement par des moyens de rappel (19) pour venir toujours en appui du rouleau de renvoi, et **en ce que** le basculement des bras support de la bobine s'effectue selon la flèche (F1) et le déroulement de la bande selon la flèche (F2).

18. Appareil distributeur, selon la revendication 1, **caractérisé en ce que** en vue du réglage dimensionnel de sortie de la bande de matériau, deux butées (17-18) sont disposées symétriquement par rapport à la zone de passage et sortie de bande de matériau, et près de la partie inférieure avant de l'appareil et coulissent par rapport à son chant en étant réglable en position.

19. Appareil distributeur, selon la revendication 8, **caractérisé en ce que** l'ouverture pour tirer la bande de matériau est en amont de la séparation des formats de bandes de matériau.

20. Appareil distributeur, selon l'une quelconque des revendications 1 à 19, **caractérisé en ce qu'**il est réalisé en carton en emballage perdu.

## Claims

1. Wipe material dispensing machine of the type comprising a housing (1) forming a receptacle with a back plate (1a), a horizontal lower wall (1b) and side walls (1c) as well as a cover (4) and comprising a device (D) that fulfils the functions of loading, guiding and preventing creasing of the strip of material which is pulled so that it can be removed from the forward, lower part of the machine with the device including shapes that allow the pulled strip of material to pass through and the wipe material being wound on a reel or accordion-pleated, the wipe material dispensing machine being **characterised in that**:
- the cover is articulated with means of locking,
- the inner face of the cover is designed with a protruding curved shape (6),
- device (D) which fulfils the functions of loading, guiding and preventing creasing is articulated relative to the housing,
- the device includes curved shapes (8-10a) capable of surrounding shape (6) on the cover when said cover is closed, said shapes (6)-8-(10a) being concentric
- the strip of material is pre-cut,
- the device comprises, in the lower part of the machine where the strip of material emerges, opposite-facing limit stops (17) (18) either side of the strip of material which ensure separation of a piece of strip relative to the opposite-facing perforation line of the strip.

2. Machine as claimed in claim 1, **characterised in that** device (D) for loading, guiding and preventing creasing of the pre-cut strip of material comprises a single component (7) which fulfils said functions.

3. Machine as claimed in claim 1, **characterised in that** device (D) for loading, guiding and preventing creasing of the pre-cut strip of material comprises a plate for loading and guiding the strip of material and a plate (10) for preventing creasing (anti-crease plate).

4. Machine as claimed in claim 2, **characterised in that** device (D) comprises a single plate (7) which is articulated relative to the housing and locks into position, said plate (7) having a convex shape (7a) with a curved configuration that protrudes relative to the thickness of the plate and **in that** said flap has a protruding shape (8) with a curved configuration capable of surrounding, after the cover has been closed onto the housing, the matching curved shape (6) on the inner wall of the cover, thereby leaving room (P) for the strip of material to pass through.

5. Machine as claimed in claim 4, **characterised in that** shape (8) has a horseshoe configuration.

6. Machine as claimed in claim 4, **characterised in that** plate (7) has, on at least one of its edges, a protrusion which attaches to the inner part of the housing designed with a means of locking (1h).

7. Machine as claimed in claim 3, **characterised in that** anti-crease plate (10) is located in front of loading plate (9) in a parallel plane and is elastically recoiling relative to the latter,
and **in that** anti-crease plate (10) and the inner face of the cover are designed with matching shapes (6-10a) capable of fitting into each other in a curved configuration and allowing the pulled strip of material to be transported and guided,
and **in that** the upper part of loading plate (9) comprises a roller (11) that deflects the strip of material so that it can be inserted between the anti-crease plate and the cover before being dispensed.

8. Dispensing machine as claimed in claim 7, **characterised in that** the back plate has a central cut-out (1f) in its front part and, offset to the rear of the said central cut-out, there is a transverse wall (1g) which delimits positioning of the reel of material,
and **in that** the cover has a front wall (4a) with a cut-out (4b) located opposite the central cut-out (1e) formed in the housing which leaves room for the user's fingers in order to grasp the material.

9. Dispensing machine as claimed in either claim 7 or 8, **characterised in that** the internal part (4a1) of the front wall comprises, either side of cut-out (4b), two identical protruding extra-thick shapes (6) having a geometrical configuration and defining a curved configuration (6a) at the base of the shape,
and **in that** the solid exposed faces of these two shapes (6) are capable of constituting support surfaces over which the pulled strip of material slides flat as it emerges from the machine.

10. Dispensing machine as claimed in claim 7, **characterised in that** the base of loading plate (9) is articulated around pivot axes relative to the side walls (1c) of the housing and it is in the longitudinal plane of the housing, and **in that** this plate (9) is articulated in opposition to elastic return means (13) with a forward pivoting movement in order to assist the pull force exerted when the strip of material is pulled by the user,
and **in that** one end (13-1) of the return means is attached to one of the side walls of the housing,
and **in that** the other end (13-2) of the return means is attached to the loading plate,
and **in that** loading plate (10) has a central cut-out which matches cut-outs (1f) and (4b) in the housing and in the cover.

11. Dispensing machine as claimed in either claim 7 or 10, **characterised in that** the upper part of loading plate (10) has flexible tabs (10c) between which deflecting roller (11) is fitted,
and **in that** the latter is therefore in the upper part and in contact with the strip of material.

12. Dispensing machine as claimed in claim 11, **characterised in that** the deflecting roller (11) has a curved configuration and its ends are bowed in order to allow the strip of material to be pulled by the user to the right or to the left.

13. Dispensing machine as claimed in claim 7, **characterised in that** plate (9) for preventing creasing of the strip of material is located in front of loading plate (10) in a plane which is parallel to the latter and leaves a gap (e) between them,
and **in that** this anti-crease plate is elastically attached relative to the loading plate in opposition to return means (14) mounted on connecting shafts (15) which are attached on the loading plate.

14. Dispensing machine as claimed in either claim 7 or 13, **characterised in that** anti-crease plate (10) has an upper half-moon (10a) or curved shape to allow the strip of material through and to direct it towards the outlet of the machine,
and **in that** this half-moon shape matches the curved shapes on the protruding parts on the inner face of the cover by fitting between them and leaving room (P) for the strip of material to pass through,
and **in that** the anti-crease plate comes up against the inner face of the cover and defines a route and guides output of the strip of material.

15. Dispensing machine as claimed in either of claim 13 or 14, **characterised in that** return means (14) make it possible, through elastic expansion of the spring, to push the anti-crease plate against the inner face of the cover by exerting slight pressure.

16. Dispensing machine as claimed in claim 1, **characterised in that** the strip of material is a reel, the core of which is located between the flexible tabs formed on the side walls of the housing.

17. Dispensing machine as claimed in claim 1, **characterised in that** the reel of material is mounted on arms (16) that are elastically articulated by return means (19) so that they always rest on the deflecting roller and **in that** the support arms of the reel swivel in the direction of arrow (F1) and the strip is unwound in the direction of arrow (F2).

18. Dispensing machine as claimed in claim 1, **characterised in that**, in order to allow dimensional adjustment of output of the strip of material, two limit stops (17-18) are symmetrically arranged relative to the area through which the strip of material passes and emerges and close to the front lower part of the machine, and **in that** they slide relative to its edge, thus being positionally adjustable.

19. Dispensing machine as claimed in claim 8, **characterised in that** the opening to pull the strip of material is upstream from where the pieces of strip of material are separated.

20. Dispensing machine as claimed in any of claims 1 to 19, **characterised in that** it is made of disposable cardboard packaging.

## Patentansprüche

1. Wischmaterialspender nach Art derjenigen mit einem als Behältnis dienenden Gehäuse (1) mit einer Bodenplatte (1a), einer unteren waagrechten Wand (1b) und Seitenwänden (1c) sowie einem Deckel (4) und mit einer Vorrichtung (D) für das Laden, Führen und die faltenlose Formgebung der gezogenen Materialbahn zwecks Ausführung zum vorderen unteren Teil des Gerätes, wobei die Vorrichtung Formen beinhaltet, die eine Passage für die gezogene Materialbahn und das als Spule oder "Z"-förmig gefaltet vorliegende Wischmaterial frei lassen, wobei der Wischmaterialspender **dadurch gekennzeichnet ist, dass**:
- der Deckel angelenkt und mit Verriegelungseinrichtungen versehen ist,
- die Innenseite des Deckels mit einer Form (6) mit kurvenförmigen Vorsprüngen ausgebildet ist,
- die Vorrichtung (D) für das Laden, Führen und die faltenlose Formgebung am Gehäuse angelenkt ist,
- die Vorrichtung Kurvenformen (8 - 10a) umfasst, die geeignet sind, bei der Schließung des Deckels die am Deckel ausgebildete Form (6) zu umgeben, wobei die besagten Formen (6 - 8 - 10a) konzentrisch verlaufen,
- die Materialbahn vorgeschnitten wird,
- die Vorrichtung am unteren Teil des Gerätes an der Austrittsstelle des Materials beiderseits der Materialbahn sich gegenüberliegende Anschläge (17, 18) umfasst und so die Trennung eines Bahnformats gegenüber der der Bahn zugewandten Vorschnittlinie gewährleistet.

2. Gerät nach Anspruch 1, **dadurch gekennzeichnet, dass** die Vorrichtung (D) für das Laden, Führen und die faltenlose Formgebung der vorgeschnittenen Materialbahn ein einziges Teil (7) umfasst, das diese Funktionen ausübt.

3. Gerät nach Anspruch 1, **dadurch gekennzeichnet, dass** die Vorrichtung (D) für das Laden, Führen und die faltenlose Formgebung der vorgeschnittenen Materialbahn eine Platte für das Laden und Führen der Materialbahn und eine Platte (10) für die faltenlose Formgebung umfasst.

4. Gerät nach Anspruch 2, **dadurch gekennzeichnet, dass** die Vorrichtung (D) eine einheitliche Platte (7) umfasst, die am Gehäuse angelenkt ist und sich in Position verriegelt, wobei die Platte (7) eine gewölbte Form (7a) aufweist, die im Verhältnis zur Dicke der Platte überstehend kurvenartig ausgebildet ist, und dass diese Klappe eine vorspringende Kurvenform (8) aufweist, die geeignet ist, nach Schließen des Deckels auf dem Gehäuse die komplementäre kurvenartige Form (6) an der Innenwand des Deckels zu umgeben und dabei eine Passage (P) für die Materialbahn zu umgrenzen.

5. Gerät nach Anspruch 4, **dadurch gekennzeichnet, dass** die Form (8) wie ein Hufeisen ausgebildet ist.

6. Gerät nach Anspruch 4, **dadurch gekennzeichnet, dass** die Platte (7) an mindestens einer Schmalseite einen Vorsprung aufweist, der am inneren Teil des mit einer Verriegelungseinrichtung (1h) versehenen Gehäuses fixiert wird.

7. Gerät nach Anspruch 3, **dadurch gekennzeichnet, dass** die Platte für die faltenlose Formgebung (10) an der Vorderseite der Ladeplatte (9) auf einer parallelen Ebene und in elastischer Rückholung dazu angeordnet ist,
und dass die Platte für die Formgebung (10) und die Innenseite des Deckels mit sich ergänzenden Formen (6-10a) ausgebildet sind, die geeignet sind, in einer kurvenförmigen Konfiguration ineinanderzugreifen und dabei die Durchführung und Führung der gezogenen Materialbahn zu ermöglichen, und dass die Ladeplatte (9) in ihrem oberen Teil eine Umlenkrolle (11) der Materialbahn zwecks ihrer Einführung zwischen die formgebende Platte und den Deckel und zum Heraustreten umfasst.

8. Spender nach Anspruch 7, **dadurch gekennzeichnet, dass** die Bodenplatte in ihrem vorderen Teil einen mittleren Ausschnitt (1f) aufweist und versetzt hinter dem besagten mittleren Ausschnitt einer querverlaufende Wand (1g) vorgesehen ist, die die Positionierung der Materialspule umgrenzt, und dass der Deckel eine Vorderwand (4a) mit einem Ausschnitt (4b) aufweist, der gegenüber dem mittleren Ausschnitt (1e) am Gehäuse angeordnet ist und die Durchführung der Finger für das Ergreifen des Materials ermöglicht.

9. Spender nach einem der Ansprüche 7 und 8, **dadurch gekennzeichnet, dass** der innere Teil (4a1) der Vorderwand beiderseits des Ausschnitts (4b) zwei in Vorsprung und Überdicke identische Formen (6) umfasst, die geometrisch und an der Basis dieser Form kurvenartig (6a) ausgebildet sind, und dass die beiden Formen (6) geeignet sind, aufgrund ihrer vollen Stirnfläche Auflage- und Gleitebenen für die am Geräteausgang herausgezogene Materialbahn zu bilden.

10. Spender nach Anspruch 7, **dadurch gekennzeichnet dass** die Ladeplatte (9) an der Basis an Drehachsen gegenüber den Seitenwänden (1c) des Gehäuses angelenkt ist und sich in der Längsebene des Gehäuses befindet,
und dass diese Platte entgegen der Federwirkung einer Rückholeinrichtung (13) in einer Schwenkbewegung nach vorne (9) angelenkt ist, um beim Ziehen an der Materialbahn durch den Benutzer die Zugkraft zu begleiten,
und dass die Befestigung der Rückholeinrichtung durch ein Ende (13-1) an einer der Gehäusewände erfolgt,
und dass das andere Ende (13-2) der Rückholeinrichtung an der Ladeplatte befestigt ist,
und dass die Ladeplatte (10) einen mittleren Ausschnitt aufweist, der den Ausschnitten (1f und 4b) am Gehäuse und am Deckel entspricht.

11. Spender nach einem der Ansprüche 7 und 10, **dadurch gekennzeichnet, dass** die Ladeplatte (10) in ihrem oberen Teil flexible Laschen (10c) aufweist, zwischen denen die Umlenkrolle (11) angeordnet ist,
und dass letztere sich demnach im oberen Teil und im Kontakt mit der Materialbahn befindet.

12. Spender nach Anspruch 11, **dadurch gekennzeichnet, dass** die Umlenkrolle (11) kurvenförmig und an ihren Enden gekrümmt ist, um links oder rechts das Ziehen an der Materialbahn durch den Benutzer zu ermöglichen.

13. Spender nach Anspruch 7, **dadurch gekennzeichnet, dass** sich die Platte (9) für die faltenlose Formgebung der Materialbahn vor der Ladeplatte (10) in einer dazu parallelen Ebene befindet und dabei einen Zwischenraum (e) freilässt,
und dass die Platte für die faltenlose Formgebung elastisch im Verhältnis zur Ladeplatte entgegen der Federwirkung der Rückholeinrichtungen (14) befestigt ist, die an - von der Ladeplatte aus befestigten - Verbindungsachsen (15) angebracht sind.

14. Spender nach einem der Ansprüche 7 und 13, **dadurch gekennzeichnet, dass** die Platte für die faltenlose Formgebung (10) eine obere halbmondartige (10a) oder kurvenartige Form für die Durchführung der Materialbahn und ihre Ausrichtung zum Ausgang des Gerätes aufweist,
und dass diese halbmondartige Form die kurvenartigen Formen der vorspringenden Teile an der Innenseite des Deckels ergänzt, indem sie sich dazwischen einpasst und eine Passage (P) für die Materialbahn frei lässt, und dass die Platte für die faltenlose Formgebung an der Innenseite des Deckels anliegt, um eine Spur und Führung für den Austritt der Materialbahn vorzugeben.

15. Spender nach einem der Ansprüche 13 und 14, **dadurch gekennzeichnet, dass** die Rückholeinrichtungen (14) mit leichtem Druck durch elastische Entspannung einen Andruck der Platte für die faltenlose Formgebung an die Innenseite des Deckels ermöglichen.

16. Spender nach Anspruch 1, **dadurch gekennzeichnet, dass** die Materialbahn eine Spule ist, deren Dorn zwischen den flexiblen Laschen an den Seitenwänden des Gehäuses angeordnet ist.

17. Spender nach Anspruch 1, **dadurch gekennzeichnet, dass** die Materialspule an durch Rückholeinrichtungen (19) elastisch angelenkten Armen (16) angebracht ist, um immer an der Umlenkrolle aufzuliegen, und dass die Kippbewegung der die Spulen tragenden Arme in Pfeilrichtung (F1) und das Abwickeln der Bahn in Pfeilrichtung (F2) erfolgen.

18. Spender nach Anspruch 1, **dadurch gekennzeichnet, dass** zur Größeneinstellung des Ausgangs der Materialbahn zwei Anschläge (17-18) symmetrisch zu der Zone für die Durchführung und den Austritt der Materialbahn und nahe am unteren vorderen Teil des Gerätes angeordnet und gegenüber seiner Schmalseite gleitend verstellbar sind.

19. Spender nach Anspruch 8, **dadurch gekennzeichnet, dass** die Öffnung zum Ziehen an der Materialbahn der Trennstelle der Materialbahnformate vorgeordnet ist.

20. Spender nach einem der Ansprüche 1-19, **dadurch gekennzeichnet, dass** er aus Pappe in Einwegverpackung gefertigt ist.
